# EUROPÄISCHE PATENTSCHRIFT

(11) **EP 0 044 502 B1**
(45) Veröffentlichungstag und Bekanntmachung des Hinweises auf die Patenterteilung: **16.10.1985**
(21) Anmeldenummer: 81105473.3
(22) Anmeldetag: 13.07.1981
(51) Int. Cl.: H01Q 15/24, H01Q 1/42

(54) **Vor einer Parabolreflektorantenne angeordnete Einrichtung zur Umwandlung von linear polarisierten in zirkular polarisierte elektromagnetische Wellen**
Polarising device for conversion of linearly polarised into circularly polarised electromagnetic waves, mounted in front of a parabolic reflector antenna
Dispositif polarisant pour convertir des ondes électromagnétiques polarisées d'une façon linéaire en des ondes électromagnétiques polarisées d'une façon circulaire placé devant une antenne parabolique à réflecteur

(30) Priorität: 17.07.1980 DE 3027094
(43) Veröffentlichungstag der Anmeldung: 27.01.1982
(73) Patentinhaber: SIEMENS AKTIENGESELLSCHAFT, 80333 München (DE)
(72) Erfinder: Brunner, Anton, Dipl.-Ing., D-8136 Wangen (DE); Rieskamp, Klaus, Dr., D-8130 Söcking (DE)

## Beschreibung

Die Erfindung bezieht sich auf eine vor der strahlenden Öffnung des Parabolreflektors einer aus einem Primärstrahler und einem Parabolreflektor bestehenden Zielfolgeradarantenne angeordnete und zugleich in eine gekrümmt ausgebildete Abdeckhaube (Radom) dieser Öffnung integrierte Einrichtung zur Umwandlung linear polarisierter elektromagnetischer Wellen in zirkular polarisierte Wellen, bestehend aus einer Gitterstruktur mit mehreren Schichten, von denen jede aus bezüglich ihrer Hauptausdehnungsrichtung parallel zueinander verlaufenden dünnen Leitern besteht.

Primärstrahler für Zielfolgeradarantennen werden der leichteren Realisierbarkeit wegen zumeist für lineare Polarisation ausgeführt. Da bei Radaranwendungen für eine Verringerung der Reflexionswirkungen von Regenwolken jedoch die Verwendung zirkularer Polarisation günstiger ist, wird die lineare Polarisation der Antenne häufig durch eine Gitterstruktur vor der Antennenapertur in eine zirkulare Polarisation umgewandelt. Ein solcher Polarisationswandler mit Gitterstruktur in Form von in Hauptausdehnungsrichtung parallel zueinander verlaufenden Mäanderleitern ist z.B. aus US-A-3 754 271 bekannt.

Darüber hinaus ist aus GB-A-1 240 529 bei einer aus einem Primärstrahler und einem Parabolreflektor bestehenden Zielfolgeradarantenne für die strahlende Öffnung des Parabolreflektors eine Abdeckhaube (Radom) bekannt, in die eine Einrichtung zur Umwandlung linear polarisierter elektromagnetischer Wellen in zirkular polarisierte Wellen integriert ist. Diese bekannte Einrichtung besteht aus einer Gitterstruktur mit zwei Gitterschichten, von denen jede aus dünnen, parallel zueinander verlaufenden Drähten besteht. Hierbei erzeugen die unter 45° zum E-Vektor (= elektrischer Feldvektor) der einfallenden Welle verlaufenden Drähte durch die kapazitive bzw. induktive Beeinflussung der senkrecht und parallel zu ihnen liegenden E-Vektor-Komponenten einen Phasenunterschied, für den bei geeigneter Dimensionierung der beiden Dratgitterschichten und des Abstands dieser Schichten der für zirkulare Polarisation notwendige Wert von 90° erreicht wird.

Aus US-A-3 340 535 ist eine Cassegrain-Antenne mit einem Primärstrahler, mit einem aus einer dreischichtigen Gitterstruktur bestehenden Subreflektor und mit einem ebenen Hauptreflektor bekannt. Dieser Subreflektor hat die Aufgabe, z. B. rechtsdrehend zirkular polarisierte Wellen, die vom Primärstrahler ausgehen, zum Hauptreflektor zu reflektieren und die vom Hauptreflektor in eine linksdrehende Zirkularpolarisation umpolarisierten Wellen ungehindert durchzulassen. Dieser Subreflektor weist in der Gitterstruktur eine mittlere Schicht auf, die die Wellen einer bestimmten Linearpolarisation durchlässt, und senkrecht dazu polarisierte Wellen reflektiert. Die beiden äusseren Schichten der Gitterstruktur wandeln in der einen Strahldurchgangsrichtung jeweils zirkular polarisierte in linear polarisierte Wellen und in umgekehrter Strahldurchgangsrichtung linear polarisierte Wellen in zirkular polarisierte Wellen um. Dieser Subreflektor erfüllt demgemäss unter anderem die Funktion, die vom Hauptreflektor als strahlende Öffnung der Antenne reflektierten, linkszirkular polarisierten Wellen zunächst in vertikal linear polarisierte Wellen und diese dann wiederum in linkszirkular polarisierte Wellen zurückzuwandeln.

Die Unterdrückung bzw. Entkopplung der Kreuzpolarisation gegenüber einer gewünschten Linearpolarisation ist für viele Anwendungen, z. B. auch zur Erzielung der nötigen Genauigkeit bei Zielfolgeradarverfahren, die mit Parabolspiegelantennen arbeiten, von grosser Wichtigkeit. Dazu können in bekannter Weise bei linearer Polarisation Gitter mit bezüglich des E-Vektors senkrecht verlaufenden Metallstreifen oder Drähten verwendet werden. Die parallel zu den Drähten verlaufende Kreuzpolarisationskomponente wird reflektiert und damit unterdrückt. Durch die Verwendung mehrerer solcher Gitterschichten wird der Grad der Unterdrückung der Kreuzpolarisationskomponenten noch erhöht. Ein solches Linearpolarisationsfilter bildet auch die mittlere Schicht der Gitterstruktur des Subreflektors nach US-A-3 340 535.

Aufgabe der Erfindung ist es, eine Einrichtung der eingangs genannten Art so zu verbessern, dass jede gegebene lineare, also möglicherweise mit störenden Kreuzpolarisationskomponenten behaftete Polarisation einer Zielfolge-Radareinrichtung in eine reine zirkulare Polarisation umgewandelt wird.

Die Lösung dieser Aufgabe wird gemäss der Erfindung dadurch erreicht, dass die geradlinig verlaufenden Leiter der am nächsten zur strahlenden Öffnung liegenden Schicht der Gitterstruktur hinsichtlich ihrer Hauptausdehnungsrichtung gegenüber den Leitern der von der strahlenden Öffnung weiter entfernt liegenden Schicht bzw. Schichten um 45° geneigt sind, dass die Leiter in den einzelnen Schichten der Gitterstruktur geätzte, streifenförmige Leiterbahnen auf jeweils einer Kunststofffolie pro Schicht sind, und dass die angegebenen Hauptausdehnungsrichtungen der Leiter auf die Projektion in einer Ebene senkrecht zur Hauptstrahlungsachse der Zielfolgeradarantenne bezogen sind. Für die von der strahlenden Öffnung des Parabolreflektors und damit von der gesamten Zielfolgeradarantenne abgehende linear polarisierte Strahlung, die Kreuzpolarisationskomponenten an verschiedenen Stellen dieser Öffnung aufweisen kann, erfolgt zunächst eine Linearpolarisationsfilterung und abschliessend eine Umwandlung der ausgefilterten idealen Linearpolarisation in eine Strahlung mit reiner Zirkularpolarisation. Bei der Linearpolarisationsfilterung wird nur derjenige Strahlungsanteil durchgelassen, dessen E-Vektor senkrecht zu den parallel zueinander verlaufenden, geradlinigen Leitern steht.

Zur Verbesserung der Linearpolarisationsfilterwirkung sind in vorteilhafter Weise zwischen der am nächsten zur strahlenden Öffnung liegenden Schicht und den übrigen Schichten der Gitterstruktur noch eine oder mehrere Schichten mit geradlinig und parallel verlaufenden Leitern angeordnet, deren Hauptausdehnungsrichtung mit derjenigen der Leiter der am nächsten zur strahlenden Öffnung liegenden Schicht übereinstimmt.

Die Erfindung lässt sich z. B. bei einer kegelförmig ausgebildeten Abdeckhaube des Parabolreflektors anwenden.

Zur Abstandshaltung zwischen den einzelnen Kunststofffolien werden in zweckmässiger Weise Isolierstoffschichten verwendet, welche aus Hartschaum bestehen oder als Wabenstruktur ausgebildet sind.

Für die die Umwandlung der ausgefilterten idealen Linearpolarisation in eine Strahlung mit Zirkularpolarisation bewirkenden Schichten der Einrichtung nach der Erfindung gilt, dass deren Leiter nicht nur geradlinig, sondern auch in Form von z. B. Mäanderlinien oder Linien-Reckteckkombinationen verlaufen können, wobei sich jedoch an der Hauptausdehnungsrichtung der Leiter nichts ändert.

Die Erfindung wird im folgenden anhand von vier Figuren erläutert, die ein Modell mit einer ebenen Ausführungsform einer mehrschichtigen Gitterstruktur zeigen. Diese ebene Ausführung entspricht wirkungsmässig der erfindungsgemässen Einrichtung, die zwar in eine gekrümmte Parabolreflektor-Abdeckhaube integriert ist, deren Leiterhauptausdehnungsrichtungen aber auf die Projektion in einer Ebene senkrecht zur Hauptstrahlungsachse der Zielfolgeradarantenne bezogen sind.

Es zeigen
Fig. 1 eine insgesamt fünfschichtige Gitterstruktur in einer Schrägansicht zum Einbau vor der strahlenden Öffnung einer Zielfolgeradarantenne,
Fig. 2 diese Gitterstruktur vor einer Zielfolgeradarantenne in einer Ansicht von oben,
Fig. 3 die Schrägansicht eines Ausschnitts dieser fünfschichtig ausgebildeten Einrichtung nach den Figuren 1 und 2 und
Fig. 4 in Draufsicht einen Ausschnitt von mäanderförmigen Leiterbahnen.

Die in den Figuren 1 und 2 dargestellte Gitterstruktur besteht aus zwei Schichten 1 und 2, welche durch parallel zueinander verlaufende, geradlinige Leiterbahnen gebildet werden, und drei Schichten 3, 4 und 5, die jeweils aus mehreren, in Form von Mäanderlinien parallel zueinander verlaufenden Leitern 6 bestehen. Die Hautausdehnungsrichtung der mäanderförmigen Leiterbahnen 6 ist um 45° gegenüber derjenigen der Leiterbahnen 7 der Schichten 1 und 2 geneigt. Die kombinierte Gitterstruktur liegt vor der Strahlungsapertur einer Zielfolgeradarantenne, welche aus einem Primärstrahler 8 und einem Parabolreflektor 9 zusammengesetzt ist. Der Primärstrahler 8 gibt eine Strahlung X in linearer Polarisation mit einer Polarisationsrichtung ab, welche durch den Pfeil 10 angedeutet ist. Bei der Reflexion am Parabolreflektor 9 entstehen Kreuzpolarisationskomponenten. Auf die Gitterstruktur vor der Antennenapertur fällt dann eine Strahlung mit nicht idealer linearer Polarisation. Die ersten beiden Schichten 1 und 2 dieser Gitterstruktur bewirken dann eine Linearpolarisationsfilterung, so dass nur die Strahlung mit der durch den Pfeil 10 angedeuteten Polarisation zu den Schichten 3, 4 und 5 wegen der senkrechten Ausrichtung der Leiterbahnen 7 durchgelassen wird. Die Schichten 3, 4 und 5 bewirken dann die Umwandlung der dort ankommenden idealen Linearpolarisation in eine Zirkularpolarisation, die dann keine Orthogonalpolarisationskomponenten mehr aufweist.

Fig. 3 zeigt einen Ausschnitt des Polarisationsgitters nach den Figuren 1 und 2 mit fünf Leiterbahnenschichten übereinander, welche jeweils auf einer Kunststofffolie 11, 12, 13, 14 und 15 nach einem Ätzverfahren hergestellt sind. Auf jeder der drei Kunststofffolien 11, 12 und 13 ist eine Vielzahl von mäanderförmigen Leiterbahnen 16 aufgebracht. Bei Draufsicht liegen die auf der Folie 12 angebrachten, parallel zueinander verlaufenden Leiterbahnen 16 zwischen den auf den Folien 11 und 13 aufgebrachten Leiterbahnen 16. Die beiden Leiterbahnenschichten auf den Kunststofffolien 14 und 15 bestehen aus einer Vielzahl von geradlinigen Leiterbahnen 17. Damit ein bestimmter Abstand zwischen den Folien 11 bis 15 eingehalten werden kann, sind zwischen diesen Folien Isolierstoffschichten 18, 19, 20 und 21 angeordnet, welche insbesondere aus Gründen der Gewichtsersparnis vorteilhaft in einer Wabenstruktur ausgeführt sind. Die Dicke der gesamten mehrschichtigen Gitterstruktur beträgt beispielsweise eine halbe Wellenlänge. Die Leiterbahnen 16 und 17 entsprechen den Leiterbahnen 6 bzw. 7 in der Fig. 1.

Fig.4 zeigt zwei auf einer Folie angeordnete und zueinander parallel verlaufende Leiterbahnen 16 in bezug zur Richtung des an dieser Stelle vorliegenden E-Vektors der einfallenden und bereits an den Schichten 1 und 2 (Fig. 1 und 2) linearpolarisationsgefilterten Welle. Die mäanderförmigen Leiterbahnen 16 weisen beispielsweise eine Amplitude von einer achtel Wellenlänge und einen Abstand von etwa einer zehntel Wellenlänge auf.

## Patentansprüche

1. Vor der strahlenden Öffnung des Parabolreflektors (9) einer aus einem Primärstrahler (8) und einem Parabolreflektor bestehenden Zielfolgeradarantenne angeordnete und zugleich in eine gekrümmt ausgebildete Abdeckhaube (Radom) dieser Öffnung integrierte Einrichtung zur Umwandlung linear polarisierter elektromagnetischer Wellen in zirkular polarisierte Wellen, bestehend aus einer Gitterstruktur mit mehreren Schichten (1 bis 5), von denen jede aus bezüglich ihrer Hauptausdehnungsrichtung parallel zueinander verlaufenden dünnen Leitern (7, 6) besteht, dadurch gekennzeichnet, dass die geradlinig verlaufenden Leiter (7) der am nächsten zur strahlenden Öffnung liegenden Schicht (1) der Gitterstruktur hinsichtlich ihrer Hauptausdehnungsrichtung gegenüber den Leitern (6) der von der strahlenden Öffnung weiter entfernt liegenden Schicht bzw. Schichten (3 bis 5) um 45° geneigt sind, dass die Leiter in den einzelnen Schichten der Gitterstruktur geätzte, streifenförmige Leiterbahnen (16, 17) auf jeweils einer Kunststofffolie (11 bis 15) pro Schicht sind, und dass die angegebenen Hauptausdehnungsrichtungen der Leiter auf die Projektion in einer Ebene senkrecht zur Hauptstrahlungsachse (X) der Zielfolgeradarantenne bezogen sind.

2. Einrichtung nach Anspruch 1, dadurch gekennzeichnet, dass zwischen der am nächsten zur strahlenden Öffnung liegenden Schicht (1) und den übrigen Schichten (3 bis 5) der Gitterstruktur noch eine oder mehrere Schichten (2) mit geradlinig und parallel zueinander verlaufenden Leitern (7) angeordnet sind, deren Hauptausdehnungsrichtung mit derjenigen der Leiter der am nächsten zur strahlenden Öffnung liegenden Schicht (1) übereinstimmt.

3. Einrichtung nach Anspruch 2, dadurch gekennzeichnet, dass zur Abstandshaltung zwischen den Folien (11 bis 15) Isolierstoffschichten (18 bis 21) angeordnet sind, welche aus Hartschaum bestehen oder als Wabenstruktur ausgebildet sind.

4. Einrichtung nach einem der vorhergehenden Ansprüche, dadurch gekennzeichnet, dass die Leiter (6) der am entferntesten zur strahlenden Öffnung liegenden Schicht (5) und die Leiter in denjenigen Schichten (4, 3), deren Leiter die gleiche Hauptausdehnungsrichtung wie die Leiter der am entferntesten zur strahlenden Öffnung liegenden Schichten haben, die Form von Mäanderlinien oder Linien-Rechteckkombinationen aufweisen.

## Claims

1. A device for converting linearly polarized electromagnetic waves into circularly polarized waves, which device is arranged in front of the radiating aperture of the parabolic reflector (9) of a target tracking radar antenna that consists of a primary radiator (8) and a parabolic reflector, which device is integrated into a radome for the aperture and consists of a grid structure having a plurality of layers (1 to 5), each of which consists of a plurality of thin conductors (7, 6) extending generally in a mutually parallel direction for each layer, characterised in that the rectilinearly extending conductors (7) of the layer (1) of the grid structure nearest to the radiation aperture are inclined at 45° relative to the conductors of the layer or layers (3 to 5), more remote from the radiation aperture, that the conductors in the individual layers of the grid structure are etched, strip-shaped conductor paths (16, 17) on one plastic foil (11 to 15) per layer, and that the specific main directions of extent of the conductors each lie in a plane at right angles to the main radiation axis (X) of the target tracking radar antenna.

2. A device as claimed in Claim 1, characterised in that there are arranged between the layer (1) nearest to the radiation aperture and the remaining layers (3 to 5) of the grid structure a further layer or layers (2) having rectilinear conductors (7) which run mutually parallel and whose main direction of extent corresponds to that of the conductors of the layer (1) nearest to the radiation aperture.

3. A device as claimed in Claim 2, characterised in that in order to maintain the distance between the foils (11 to 15) insulating layers (18 to 21) of hard foam or a honeycomb structure are arranged.

4. A device as claimed in one of the preceding Claims, characterised in that the conductors (6) of the layer (5) which is most remote from the radiation aperture, and the conductors in those layers (4, 3), whose conductors have the same main direction of extent as the conductors of the layer which is most remote to the radiation aperture of a meander-form or linear-rectangular configuration.

## Revendications

1. Dispositif placé devant l'ouverture rayonnante du réflecteur parabolique (9) d'une antenne de radar de poursuite, formée d'un élément primaire d'antenne (8) et d'un réflecteur parabolique, et qui est en même temps intégré dans un capot de recouvrement de forme courbe (radôme) de cette ouverture, pour convertir des ondes électromagnétiques polarisées linéairement en ondes polarisées circulairement, constitué d'une structure de réseau à plusieurs couches (1 à 5), formées chacune de minces conducteurs (7, 6), s'étendant parallèlement dans la direction de leur dimension principale, caractérisé en ce que les conducteurs rectilignes (7) de la couche (1) située le plus près de l'ouverture rayonnante de la structure de réseau sont inclinés, par la direction de leur dimension principale, de 45° sur les conducteurs (6) de la couche ou des couches (3 à 5) plus éloignée(s) de l'ouverture rayonnante, que les cpnducteurs dans les différentes couches de la structure de réseau sont des pistes conductrices en forme de ruban, réalisées par gravure sur une feuille de matière plastique (11 à 15) pour chaque couche, et que les directions indiquées des dimensions principales des conducteurs se rapportent à la projection dans un plan perpendiculaire à l'axe de rayonnement principal (X) de l'antenne de radar de poursuite.

2. Dispositif selon la revendication 1, caractérisé par la disposition, entre la couche (1) située le plus près de l'ouverture rayonnante et les autres couches (3 à 5) de la structure de réseau, d'une ou de plusieurs couches (2) avec des conducteurs (7) rectilignes et parallèles, dont la direction de la dimension principale coïncide avec celle des conducteurs de la couche (1) située le plus près de l'ouverture rayonnante.

3. Dispositif selon la revendication 2, caractérisé en ce que, pour maintenir les feuilles (11 à 15) à distance les unes des autres, des couches de matière isolante (18 à 21) en mousse dure ou à structure en nid d'abeilles sont disposées entre les feuilles.

4. Dispositif selon une des revendications précédentes, caractérisé en ce que les conducteurs (6) de la couche (5) située le plus loin de l'ouverture rayonnante et les conducteurs des couches (4, 3) dont les conducteurs présentent la même direction de leur dimension principale que les conducteurs de la couche la plus éloignée de l'ouverture rayonnante, ont la forme de lignes en méandres ou de combinaisons de lignes et de rectangles.
